# EUROPÄISCHE PATENTSCHRIFT

(11) **EP 0 917 398 B1**
(45) Veröffentlichungstag und Bekanntmachung des Hinweises auf die Patenterteilung: **11.04.2007**
(21) Anmeldenummer: 98121003.2
(22) Anmeldetag: 05.11.1998
(51) Int. Cl.: H04R 25/00

(54) **Hörgerät und Verfahren zur Einstellung audiologischer/akustischer Parameter**
Hearing aid and method of setting audiological/acoustical parameters
Prothèse auditive et procédé d'établissement de paramètres audiologiques/acoustiques

(30) Priorität: 12.11.1997 DE 19750140; 24.09.1998 DE 19843907
(43) Veröffentlichungstag der Anmeldung: 19.05.1999
(73) Patentinhaber: Siemens Audiologische Technik GmbH, 91058 Erlangen (DE)
(72) Erfinder: Meyer, Wolfram, 91096 Möhrendorf (DE); Weiss, Hans-Joachim, 90427 Nürnberg (DE); Sigwanz, Ullrich Dipl.-Ing, 91353 Hausen (DE)
(74) Vertreter: Berg, Peter

(56) Entgegenhaltungen:
- EP-A- 0 681 411
- WO-A-97/14267
- DE-A- 3 642 828

## Beschreibung

Die Erfindung betrifft ein Hörgerät mit den Merkmalen des Oberbegriffs des Patentanspruchs 1 sowie ein Verfahren zur Einstellung audiologischer/akustischer Parameter in einem Hörgerät nach dem Oberbegriff des Patentanspruchs 16.

Als Stand der Technik sind Hörgeräte bekannt, bei denen einzelne audiologische/akustische Parameter direkt durch einzeln zugeordnete Stellglieder eingestellt werden. Das Platzangebot am Hörgerät zur Anbringung einzelner Stellgliedelemente ist jedoch begrenzt und verringert sich mit zunehmender Miniaturisierung der Hörgeräte.

Der Erfindung liegt die Aufgabe zugrunde, ein Hörgerät sowie ein Verfahren zur Einstellung audiologischer/akustischer Parameter zu schaffen, wobei eine beliebige Anzahl audiologischer/akustischer Parameter über Stellglieder einstellbar ist. Die Erfindung wird bei einem Hörgerät nach Patentanspruch 1 gelöst. Vorteilhafte Ausführungsformen des Hörgeräts sind in den Unteransprüchen 2 - 9 gekennzeichnet.

Das zugehörige Verfahren nach der Erfindung ist durch Patentanspruch 16 gekennzeichnet. Vorteilhafte Verfahrensvarianten sind in den Unteransprüchen 17- 21 angegeben.

Das erfindungsgemäße Hörgerät weist eine Zuordnungsvorrichtung zur Zusammenfassung und/oder Ableitung audiologischer/akustischer Parameter auf, wodurch über mindestens ein Stellglied mehrere zusammengefaßte und/oder abgeleitete Parameter einstellbar sind. Hierdurch kann die Anzahl der Stellglieder am Hörgerät verringert werden, da über ein einziges Stellglied gleichzeitig mehrere entsprechend zusammengefaßte oder abgeleitete audiologische/akustische Parameter eingestellt werden können.

Bei der Zusammenfassung einer entsprechend großen Anzahl von Parametern kann somit durch eine geringe Anzahl von Stellgliedern eine sehr große Anzahl von Parametern eingestellt werden.

Neben der Zusammenfassung von Parametern können auch die einzelne Parameter verknüpft werden und durch zwischengeschaltete (Rechen)-Operationen entsprechend abgeleitete Parameter ermittelt werden. Auch hierdurch kann sich die Anzahl der über die Stellglieder einstellbarer Parameter vergrößern.

Das erfindungsgemäße Hörgerät ermöglicht es, über ein einziges Stellglied mehrere Parameter gleichzeitig (z.B. Gesamtverstärkung und Hochtonverstärkung) einzustellen, ohne daß hierdurch Platz für zwei Stellglieder am Hörgerät benötigt wird oder zwei einzelne Stellglieder individuell betätigt werden müssen.

Die zuordnende Zusammenfassung und/oder Ableitung der Parameter zu den einzelnen Stellgliedern kann veränderbar sein, um aufgrund der aktuellen Hörsituation oder der sich verändernden Hörgegebenheiten des Benutzers jeweils angepaßte Gruppen zusammengefaßter und/oder abgeleiteter Parameter den jeweiligen einzelnen Stellgliedern zuzuordnen.

Bei einer programmierbaren Zuordnungsvorrichtung kann die Zuordnung der einzelnen Parameter zu den Stellgliedern auch programmgesteuert geschehen. Hierbei können benutzerspezifische Zuordnungen verwendet werden.

In einer vorteilhaften Ausführungsform umfaßt das erfindungsgemäße Hörgerät ein Detektorelement zur Erfassung aktueller Nutz-/Störsignale. Nach einer Auswertung der erfaßten Nutz-/Störsignale können dann entsprechende an die aktuelle Hörsituation angepaßte Zusammenfassungen und/oder Ableitungen von Parametern zu den einzelnen Stellgliedern vorgenommen werden.

Falls sich der Benutzer z.B. häufig im Straßenverkehr aufhält, kann dies nach einer Feststellung durch das Detektorelement bei der Zusammenfassung der einzelnen Parameter berücksichtigt werden. In diesem Zusammenhang könnte einem einzelnen Stellglied sowohl die Gesamtverstärkung, das Tiefton-AGC-Element sowie das Hochton-AGC-Element zugeordnet werden.

Bei zunehmender Verstellung des Stellgliedes könnte so gleichzeitig die Grundverstärkung und die Verstärkung durch das Hochton-AGC-Element zunehmen, während gleichzeitig das Tiefton-AGC-Element (zur Ausblendung von tieffrequenten Störgeräuschen, z.B. Autolärm) zurückgenommen wird.

In Zusammenhang mit dem Detektorelement kann also eine an die spezifische Hörsituation angepaßte Zusammenfassung einzelner Parameter erfolgen, wobei gleichzeitig festgelegt wird, ob bei einer zunehmenden Verstellung des Stellgliedes die zusammengefaßten Parameter in gleichem oder unterschiedlichem Maße und in gleicher oder entgegengesetzter Richtung verstellt werden.

In einer weiteren vorteilhaften Ausführungsform können die audiologischen/akustischen Parameter auch über eine externe Einheit (also nicht direkt am Hörgerät) eingestellt werden, wobei die externe Einheit über eine Kabelverbindung oder über ein Interface mit dem Hörgerät verbindbar sein kann.

Die Einstellung über eine externe Einheit kann sich bei einer Neujustierung oder Überholung des Hörgeräts beim Akustiker oder in der Herstellerfirma als vorteilhaft erweisen, da in der externen Einheit weitere Bedienelemente und gegebenenfalls auch Zusatzprogramme integriert werden können.

Die Zuordnungsvorrichtung zur Zusammenfassung und/oder Ableitung von Parametern zu den einzelnen Stellgliedern kann im Hörgerät integriert sein oder aber auch in der externen Einheit.

Die Zuordnungsvorrichtung selbst kann als Speichereinheit, vorteilhafterweise als nicht-flüchtiger Speicher, ausgeführt sein, wodurch den jeweiligen Speicheradressen mehrere und damit zusammengefaßte Parametergrößen zugeordnet werden können.

Beim erfindungsgemäßen Verfahren zur Einstellung audiologischer/akustischer Parameter werden diese Parameter zunächst zusammengefaßt und/oder abgeleitet und über einige wenige Stellglieder eingestellt. Hierdurch kann durch eine geringe Anzahl von Stellgliedern eine große Anzahl von Parametern eingestellt werden.

Die Zusammenfassung und/oder Ableitung der Parameter ist vorteilhafterweise veränderbar, so daß eine Anpassung an aktuelle Hörsituationen oder sich verändernde Hörgewohnheiten des Benutzers erfolgen kann.

In einer weiteren Verfahrensvariante kann nach einer Erfassung und Auswertung aktueller Nutz-/Störsignale eine an die aktuelle Hörsituation angepaßte Zusammenfassung und/oder Ableitung von Parametern erfolgen, so daß über die vorhandenen Stellglieder eine komfortable Anpassung der Signalverarbeitung im Hörgerät an die aktuelle Hörsituation stattfinden kann.

Vorteilhafterweise erfolgt eine Zusammenfassung und/oder Ableitung der Parameter der Signalverarbeitungseinrichtung bzw. von deren Elementen, und zwar insbesondere vom PC(Peak -Clipping)-Element, vom Vorverstärker, vom Trennfilter, von der Tiefton-AGC, von der Hochton-AGC, vom Hochtonverstärker und/oder vom Tieftonverstärker.

In einem digitalen Hörgerät können vorteilhafterweise einzelne Signalverarbeitungsprozeduren zusammengefaßt und/oder abgeleitet werden, wodurch über einzelne Stellglieder gleichzeitig mehrere Signalverarbeitungsalgorithmen in der vorgenommen Verbindung und Verknüpfung aktiviert werden können.

Vorteilhafterweise geschieht die Zuordnung der Stellglieder zu den Komponenten der Signalverarbeitungsvorrichtung über eine Speichereinheit/Decodereinheit. Die Adressen für die Speichereinheit/Decodereinheit werden durch eine Verkettung/Kombination der digitalisierten Werte der Stellglieder erzeugt. Die Datenworte, die unter diesen Adressen abgelegt sind, steuern die Signalverarbeitungsvorrichtung.

Zur Grund-/Neuprogrammierung benutzerspezifischer Parameter(-gruppen) wird bei einem Hörgerät in der oben beschriebenen Ausführung üblicherweise eine externe EDV-Einheit verwendet. Der Erfindung liegt auch die Aufgabe zugrunde, ein Hörgerät sowie ein Verfahren zur Grund-/Neuprogrammierung benutzerspezifischer Parameter(-gruppen) anzubieten, welche ohne externe EDV-Einheit auskommen.

Ein solches Hörgerät gemäß der Erfindung ist durch die Merkmale des Patentanspruchs 10 gekennzeichnet. Vorteilhafte Weiterbildungen dieses Hörgeräts sind durch die Ansprüche 11 bis 15 gekennzeichnet. Ein zugehöriges Verfahren ist durch Patentanspruch 22 und die darauf bezogenen Ansprüche 23 bis 25 gekennzeichnet.

Das gemäß den Ansprüchen 10-15 ausgeführte Hörgerät besitzt einen integrierten Generator mit einer Generatorsteuerung. Bei der Grund-/Neuprogrammierung des Hörgeräts können über diesen Generator Tonsignale, Rauschsignale oder Rauschimpulssignale erzeugt werden. Bei der "In-situ-programmierung" kann der Benutzer gegenüber dem Akustiker anzeigen, wann vom Akustiker durch Betätigung von Stellelementen erzeugte Signale gehört und/oder als angenehm empfunden werden.

Hierdurch können schrittweise benutzerspezifischer Parameter(-gruppen) zur Signalverarbeitung im Hörgerät (z.B. Verstärkung in den einzelnen Kanälen, AGC-Einstellungen, Dynamikwerte, Unbehaglichkeitsschwellen etc.) eingestellt werden. Die "In-situ-Programmierung" findet unter Abschaltung des Mikrofons des Hörgeräts statt.

Durch den eingebauten Generator des Hörgeräts kann auf einer externen EDV-Einheit zur Einspielung von Einstellungsprogrammen in das Hörgerät bei der Grund-/Neuprogrammierung verzichtet werden. Damit wird eine Einstellung benutzerspezifischer Parameter(-gruppen) besonders dann erleichtert, wenn eine derartige EDV-Einheit aus Kostengründen (z.B. in Entwicklungsländern) nicht verfügbar ist.

Vorteilhafterweise ist eine externe Einheit zur Grund-/Neuprogrammierung des Hörgeräts vorgesehen, über welche vom Akustiker weitere Stellglieder ("Trimmer") und das Steuerelement für die Generatorsteuerung betätigt werden. Zusätzlich kann das erfindungsgemäße Hörgerät eine Programmierbuchse aufweisen, um auch eine (ergänzende) Programmierung durch eine externe EDV-Einheit zu ermöglichen.

Ein wesentlicher Vorteil dieser Ausführung besteht darin, daß der Akustiker ohne Verwendung einer externen EDV-Einheit über einige wenige Stellelemente verschiedene und in ihrer Zuordnung veränderbare Parametergruppen berechnen und/oder einstellen kann. Nach dem zugehörigen Verfahren findet eine Grund-/Neuprogrammierung benutzerspezifischer Parameter(-gruppen) über einige wenige Stellglieder über einen ins Hörgerät integrierten Generator mit Generatorsteuerung statt. Über den Generator werden unterschiedliche Signale und Pegel erzeugt, welche vom Benutzer als hörbar und/oder behaglich eingestuft werden. Daraufhin können die bereits erwähnten benutzerspezifischen Parameter(-gruppen) und Kennwerte schrittweise zur Grund-/Neuprogrammierung am Hörgerät eingestellt werden.

Vorteilhafterweise erfolgt eine Einstellung der Kennwerte und Parameter schrittweise bei verschiedenen Pegeln des Generatorsignals. Über eine externe Einheit kann weiterhin ohne externe EDV-Einheit eine zusammengefaßte und gebündelte Anordnung und Einstellung von Stellelgliedern und Steuerelementen für den Generator zur Grund-/Neuprogrammierung verwirklicht werden.

Zusätzlich ermöglicht das erfindungsgemäße Verfahren auch über eine Programmierbuchse eine Grund-/Neuprogrammierung über eine anschließbare externe EDV-Einheit.

Die Erfindung ist anhand von Ausführungsbeispielen in den Zeichnungsfiguren näher erläutert. Es zeigen:
- FIG 1: ein Prinzipschaltbild des Hörgeräts mit interner Zuordnungsvorrichtung,
- FIG 2: ein Prinzipschaltbild des Hörgeräts mit in eine externe Einheit integrierter Zuordnungsvorrichtung sowie
- FIG 3: ein Prinzipschaltbild des Hörgeräts mit interner Zuordnungsvorrichtung und externer Stelleinheit,
- FIG 4: ein Prinzipschaltbild eines Hörgerätes mit einem Generator und einer Generatorsteuerung.

FIG 1 zeigt ein Hörgerät mit einem Mikrofon 1, einer Signalverarbeitungseinrichtung 17 und einem Lautsprecher 20. In der Signalverarbeitungseinrichtung 17 sind einzelne Signalverarbeitungselemente beispielhaft aufgeführt, nämlich ein PC-Element 2 (Peak-Clipping-Element), ein Vorverstärker 3, ein Trennfilter 4, eine Tiefton-AGC 5, eine Output-AGC 6, eine Hochton-AGC 7 sowie ein Hochtonverstärker 8 und ein Tieftonverstärker 9.

Ferner weist das Hörgerät eine Zuordnungsvorrichtung 16 zur Zusammenfassung und/oder Ableitung audiologischer/akustischer Parameter der genannten Elemente 2 - 9 der Signalverarbeitung 17 auf.

Die Ausgangskontakte A1 - A8 sind zur Ansteuerung direkt mit den einzelnen genannten Elementen 2 - 9 verbunden. Über die Zuordnungsvorrichtung 16 können nun die Ausgangskontakte A1 - A8 der Signalverarbeitungsvorrichtung 17 individuell und grundsätzlich beliebig mit den Eingangskontakten E1 - E4 der Zuordnungsvorrichtung 16 und damit mit deren Stellgliedern 10 - 13 verbunden werden.

Aus FIG 1 geht hervor, daß die Ausgänge A1, A4, A5 mit dem Eingang E1, die Ausgänge A2 und A6 mit dem Eingang E3, Ausgang A3 mit dem Eingang E2 sowie die Ausgänge A6, A7, A8 mit dem Eingang E4 der Zuordnungsvorrichtung 16 verbunden sind.

Bei Betätigung des Stellgliedes 10 erfolgt somit gleichzeitig eine Aktivierung der mit den Ausgängen A1, A4, A5 verbundenen Elemente der Signalverarbeitungsvorrichtung 17.

Die Zuordnung zwischen den Ausgängen A und Eingängen E ist veränderbar und kann an aktuelle Hörsituationen oder Benutzerwünsche angepaßt werden. Es können auch einzelne Ausgänge A nur mit einem einzigen Eingang verbunden sein (z.B. Verbindung A2 - E3) oder einzelne Ausgänge mit mehreren Eingängen verbunden sein (z.B. A6 mit E3 und E4).

Generell kann durch die Zuordnungsvorrichtung 16 nicht nur eine Verbindung zwischen Ausgängen A und Eingängen E erfolgen, sondern können auch den Ausgängen A zugeordnete audiologische/akustische Parameter durch weitere (Rechen-)Operationen, z.B. gewichtet, gemittelt oder anderweitig bearbeitet werden, bevor eine Zusammenfassung der sich ergebenden abgeleiteten Parameter erfolgt.

Das Hörgerät kann neben den Stellgliedern 10 - 13 noch weitere Bedienelemente 14, 15 aufweisen.

Über das Detektorelement 18 können aktuelle Nutz-/Störsignale aufgenommen werden und die Zuordnung zwischen den Ausgängen A und den Eingängen E kann an die aktuelle Hörsituation angepaßt werden.

FIG 2 zeigt ein Hörgerät mit einer in eine externe Einheit 19 integrierten Zuordnungsvorrichtung 16. Im Gegensatz zu FIG 1 ist die Zuordnungsvorrichtung 16 somit nicht im Hörgerät integriert.

Über die Stellglieder 10 - 13 kann z.B. der Akustiker über die externe Einheit 19 eine entsprechende Zusammenfassung und/oder Ableitung der audiologischen/akustischen Parameter vornehmen und über gegebenenfalls in die externe Einheit 19 integrierte weitere Bedienelemente sowie EDV-Programme (nicht abgebildet) eine umfassende Zusammenfassung und/oder Ableitung audiologischer/akustischer Parameter des Hörgeräts durchführen.

FIG 3 zeigt eine externe Einheit 19 mit Stellgliedern 10 - 13 zur Einstellung von in einer hörgerätinternen Zuordnungsvorrichtung 16 an den Eingängen E1 - E4 zusammengefaßten und/oder abgeleiteten Parametern der Ausgänge A1 - A8, die jeweils direkt mit einem der Elemente 2 - 9 der Signalverarbeitungsvorrichtung 17 verbunden sind. Die externe Einheit 19 weist keine Zuordnungsvorrichtung 16 auf und kann demnach kompakt ausgebildet werden. Im Vergleich zur hörgerätinternen Anbringung der Stellglieder 10 - 13 ergeben sich jedoch durch die externe Einheit 19 weitere Möglichkeiten in der Anbringung zusätzlicher Stellglieder oder sonstiger Bedienelemente, um die in der Zuordnungsvorrichtung 16 zusammengefaßten und/oder abgeleiteten audiologischer/akustischer Parameter individuell einstellen zu können.

Hierbei werden dem Benutzer über die externe Einheit 19 z.B. virtuelle/visuelle Steller angeboten. Die Zusammenfassung und Ableitung der Parameter wird dabei in der externen Einheit 19 vollzogen.

Figur 4 zeigt ein Hörgerät mit einem Mikrofon 1, einer Signalverarbeitungseinrichtung 17 und einem Lautsprecher 20. Eine Signalverarbeitungseinrichtung 17 des Hörgerätes umfaßt ein PC-Element 2 ("peak-clipping-element"), einen Vorverstärker 3, ein Trennfilter 4, eine Tiefton-AGC 5, eine Output-AGC 6, eine Hochton-AGC 7, einen Hochton-Verstärker 8 und einen Tiefton-Verstärker 9. Ausgangskontakte A1 - A8 sind zur Ansteuerung direkt mit den genannten Bauelementen 2 - 9 verbunden (nicht abgebildet).

Über eine Zuordnungsvorrichtung 16 können die Ausgangskontakte A1 - A8 der Signalverarbeitungseinrichtung 17 individuell und grundsätzlich beliebig mit Eingangskontakten E1 - E4 der Zuordnungsvorrichtung 16 und damit mit deren Stellgliedern 10, 11 und mittelbar mit Stellgliedern 12, 13 der externen Einheit 19 verbunden werden. Das Hörgerät weist noch weitere Bedienelemente 14 und 15 auf. Ein Detektorelement 18 kann aktuelle Nutz-/Störsignale aufnehmen, so daß die Zuordnung zwischen den Ausgängen A und den Eingängen E an eine aktuelle Hörsituation anpaßbar ist. Das erfindungsgemäße Hörgerät weist einen Generator 21 mit einer Generatorsteuerung 22 auf, die über den Ausgang A9 mit dem Steuerelement 24 verbunden ist.

Bei der "In-situ-programmierung" wird das Mikrofon 1 abgeschaltet und es werden über den Generator 21 Tonsignale, Rauschsignale oder Rauschimpulssignale bei einem bestimmten über das Steuerelement 24 eingestellten Generatorpegel erzeugt.

Der Akustiker kann nun durch schrittweise Verstellung der Stellglieder 12 oder 13 das anliegende Generatorsignal verändern. Durch Rückäußerung kann der Benutzer zu erkennen geben, ob das Signal hörbar ist oder als (un-)behaglich empfunden wird. Wenn dies der Fall ist, können die entsprechenden Parameter(-gruppen), z.B. Verstärkung in den einzelnen Kanälen, AGC-Einstellungen, Dynamikwerte, Unbehaglichkeitsschwelle etc., festgehalten und abgespeichert oder über vorliegende Algorithmen berechnet und abgespeichert werden.

Schrittweise werden nun bei unterschiedlichen über das Steuerelement 24 eingestellten Generatorsignalpegeln über die Stellelemente 12, 13 sämtliche benutzerspezifische Parameter(-gruppen) des Hörgeräts unter ständiger Rückäußerung vom Benutzer gegenüber dem Akustiker eingestellt. Eine externe EDV-Einheit wird hierzu nicht gebraucht.

Durch einige wenige Stellglieder, z.B. die Stellglieder 12, 13, können mit der Zuordnungsvorrichtung 16 Gruppen von Parametern berechnet und/oder eingestellt werden. Hierdurch wird die Anzahl der zur Grund-/Neuprogrammierung benötigten Stellglieder reduziert und seine Bedienungsfreundlichkeit verbessert. Falls gewünscht oder notwendig, kann eine externe EDV-Einheit über eine Programmierbuchse 23 zur (ergänzenden) Programmierung an die Signalverarbeitungseinrichtung 17 angeschlossen werden.

## Patentansprüche

1. Hörgerät mit einem Mikrofon, einer Signalverarbeitungseinrichtung, einem Lautsprecher sowie mit Trimmern zur Einstellung audiologischer/akustischer Parameter,
**dadurch gekennzeichnet, daß** eine Zuordnungsvorrichtung (16) zur Zusammenfassung und/oder Ableitung audiologischer/akustischer Parameter vorgesehen ist, wodurch über mindestens einen Trimmer (10, 11, 12, 13) mehrere zusammengefaßte und/oder abgeleitete Parameter einstellbar sind.

2. Hörgerät nach Anspruch 1,
**dadurch gekennzeichnet, daß** die Zusammenfassung und/oder Ableitung audiologischer/akustischer Parameter in der Zuordnungsvorrichtung (16) veränderbar ist.

3. Hörgerät nach Anspruch 1 oder 2,
**dadurch gekennzeichnet, daß** die Zuordnungsvorrichtung (16) zur Zusammenfassung und/oder Ableitung audiologischer/akustischer Parameter programmierbar ist.

4. Hörgerät nach einem der Ansprüche 1 - 3,
**dadurch gekennzeichnet, daß** ein Detektorelement (18) zur Erfassung aktueller Nutz-/Störsignale vorgesehen ist.

5. Hörgerät nach Anspruch 4,
**dadurch gekennzeichnet, daß** das Detektorelement (18) mit der Zuordnungsvorrichtung (16) zur Einstellung der Zusammenfassung und/oder Ableitung audiologischer/akustischer Parameter verbunden ist.

6. Hörgerät nach einem der Ansprüche 1 - 5,
**dadurch gekennzeichnet, daß** eine externe Einheit (19) zur Einstellung der audiologischen/akustischen Parameter des Hörgeräts vorgesehen ist.

7. Hörgerät nach Anspruch 6,
**dadurch gekennzeichnet, daß** die externe Einheit (19) als Stelleinheit mit Trimmern und/oder weiteren Bedienelementen ausgebildet ist.

8. Hörgerät nach einem der Ansprüche 6 oder 7,
**dadurch gekennzeichnet, daß** die externe Einheit (19) eine programmierbare EDV-Vorrichtung ist.

9. Hörgerät nach einem der Ansprüche 1 - 8,
**dadurch gekennzeichnet, daß** die Zuordnungsvorrichtung (16) eine Speichereinheit, vorteilhafterweise ein nicht-flüchtiger Speicher, ist.

10. Hörgerät nach Anspruch 1,
**dadurch gekennzeichnet , daß** ein Generator (21) mit einer Generatorsteuerung (22) zur Grund-/Neuprogrammierung des Hörgeräts vorgesehen ist.

11. Hörgerät nach Anspruch 10,
**dadurch gekennzeichnet , daß** der Generator (21) als Ton-, Rausch- und/oder Rauschimpulsgenerator ausgebildet ist.

12. Hörgerät nach Anspruch 10 oder 11,
**dadurch gekennzeichnet , daß** die Generatorsteuerung (22) über ein Steuerelement (24) einstellbar ist.

13. Hörgerät nach einem der Ansprüche 10-12,
**dadurch gekennzeichnet , daß** mit der Signalverarbeitungseinrichtung (17) verbundene weitere Trimmer (12, 13) zur Einstellung benutzerspezifischer Parameter(-gruppen) bei der Grund-/Neuprogrammierung dienen.

14. Hörgerät nach Anspruch 12 oder 13,
**dadurch gekennzeichnet, daß** die weiteren Trimmer (12, 13) und/oder das Steuerelement (24) über eine externe Einheit (19) mit der Signalverarbeitungseinrichtung (17) verbunden sind.

15. Hörgerät nach einem der Ansprüche 10-14,
**dadurch gekennzeichnet , daß** eine Programmierbuchse (23) zur Grund-/Neuprogrammierung des Hörgeräts über eine externe EDV-Einheit vorgesehen ist.

16. Verfahren zur Einstellung audiologischer/akustischer Parameter in einem Hörgerät, insbesondere zur Anwendung in einem Hörgerät nach einem der Ansprüche 1 - 9,
**dadurch gekennzeichnet, daß** mehrere audiologische/akustische Parameter zusammengefaßt und/oder abgeleitet werden und die zusammengefaßten und/oder abgeleiteten Parameter durch Trimmer (10, 11, 12, 13) eingestellt werden.

17. Verfahren nach Anspruch 16,
**dadurch gekennzeichnet, daß** die Zusammenfassung und/oder Ableitung audiologischer/akustischer Parameter veränderbar ist.

18. Verfahren nach einem der Ansprüche 16 oder 17
**dadurch gekennzeichnet, daß** eine Erfassung und/oder Auswertung der aktuellen Nutz-/Störsignale erfolgt.

19. Verfahren nach einem der Ansprüche 16 - 18,
**dadurch gekennzeichnet, daß** die Zusammenfassung und/oder Ableitung der Parameter in Anpassung an die Erfassung und/oder Auswertung der Nutz-/Störsignale erfolgt.

20. Verfahren nach einem der Ansprüche 16 -19,
**dadurch gekennzeichnet, daß** eine Zusammenfassung und/oder Ableitung der audiologischen/akustischen Parameter der Signalverarbeitungseinrichtung erfolgt, insbesondere der Parameter des PC(Peak-Clipping)-Elements, eines Vorverstärkers, eines Trennfilters, einer Tiefton-AGC, einer Hochton-AGC, einer Output-AGC (AGCO), eines Hochtonverstärkers und/oder eines Tieftonverstärkers erfolgt.

21. Verfahren nach einem der Ansprüche 16 - 20,
**dadurch gekennzeichnet, daß** in einem digitalen Hörgerät eine Zusammenfassung und/oder Ableitung von Signalverarbeitungsalgorithmen erfolgt.

22. Verfahren zur Einstellung audiologischer/akustischer Parameter in einem Hörgerät nach einem der Ansprüche 1 und 10-15,
**dadurch gekennzeichnet, daß** eine Grund-/Neuprogrammierung des Hörgeräts über einen im Hörgerät integrierten Generator mit zugehöriger Generatorsteuerung erfolgt.

23. Verfahren nach Anspruch 22,
**dadurch gekennzeichnet, daß** eine Einstellung benutzerspezifischer Parameter oder Parametergruppen bei der Grund-/Neuprogrammierung des Hörgeräts bei unterschiedlichen Pegeln des Generatorsignals erfolgt.

24. Verfahren nach einem der Ansprüche 22 oder 23,
**dadurch gekennzeichnet, daß** über mit einer externen Einheit verbundene weitere Trimmer benutzerspezifische Parameter oder Parametergruppen bei der Grund-/Neuprogrammierung eingestellt werden.

25. Verfahren nach einem der Ansprüche 22 - 24,
**dadurch gekennzeichnet, daß** eine Programmierung oder eine ergänzende Programmierung über eine Programmierbuchse erfolgt.

## Claims

1. Hearing device having a microphone, a signal processing facility, a loudspeaker as well as trimmers for adjusting audiological/acoustic parameters,
**characterised in that**
an assignment apparatus (16) for combining and/or deriving audiological/acoustic parameters is provided, whereby several combined and/or derived parameters can be adjusted by way of at least one trimmer (10, 11,12, 13).

2. Hearing device according to claim 1,
**characterised in that**
the combination and/or derivation of audiological/acoustic parameters can be changed in the assignment apparatus (16).

3. Hearing device according to claim 1 or 2,
**characterised in that**
the assignment apparatus (16) for combining and/or deriving audiological/acoustic parameters can be programmed.

4. Hearing device according to one of claims 1-3
**characterised in that**
a detector element (18) is provided to detect current wanted signals/interference signals.

5. Hearing device according to claim 4,
**characterised in that**
the detector element (18) is connected to the assignment apparatus (16) in order to adjust the combination and/or derivation of audiological/acoustic parameters.

6. Hearing device according to one of claims 1-5
**characterised in that**
an external unit (19) is provided to adjust the audiological/acoustic parameters of the hearing device.

7. Hearing device according to claim 6,
**characterised in that**
the external unit (19) is designed as a control unit with trimmers and/or further operating elements.

8. Hearing device according to one of claims 6 or 7
**characterised in that**
the external unit (19) is a programmable EDP apparatus.

9. Hearing device according to one of claims 1-8
**characterised in that**
the assignment apparatus (16) is a storage unit, advantageously a non-volatile memory.

10. Hearing device according to claim 1,
**characterised in that**
a generator (21) with a generator controller (22) is provided for basic programming/reprogramming the hearing device.

11. Hearing device according to claim 10,
**characterised in that**
the generator (21) is designed as a tone, noise and/or noise pulse generator.

12. Hearing device according to claim 10 or 11,
**characterised in that**
the generator controller (22) can be adjusted by way of a control element (24).

13. Hearing device according to one of claims 10-12
**characterised in that**
further trimmers (12, 13) connected to the signal processing facility (17) serve to adjust user-specific parameters (groups) during basic programming/reprogramming.

14. Hearing device according to claim 12 or 13,
**characterised in that**
the further trimmers (12, 13) and/or the control element (24) are connected to the signal processing facility (17) by way of an external unit (19).

15. Hearing device according to one of claims 10-14
**characterised in that**
a programming socket (23) is provided for the basic programming/reprogramming of the hearing device by way of an external EDP unit.

16. Method for adjusting audiological/acoustic parameters in a hearing device, in particular for use in a hearing device according to one of claims 1-9.
**characterised in that**
a number of audiological/acoustic parameters are combined and/or derived and the combined and/or derived parameters are adjusted by means of trimmers (10, 11, 12. 13).

17. Method according to claim 16,
**characterised in that**
the combination and/or derivation of audiological/acoustic parameters can be changed.

18. Method according to one of claims 16 or 17,
**characterised in that**
the current wanted signals/interference signals are detected and/or evaluated.

19. Method according to one of claims 16-18
**characterised in that**
the combination and/or derivation of the parameters is adapted to the detection and/or evaluation of the wanted signals/interference signals.

20. Method according to one of claims 16-19
**characterised in that**
a combination and/or derivation of the audiological/acoustic parameters of the signal processing facility is carried out, in particular the parameters of the PC (Peak-Clipping) element, a preamplifier, a separating filter, a low-frequency AGC, a high-frequency AGC, an output AGC (AGCO), a high-frequency amplifier and/or a low-frequency amplifier.

21. Method according to one of claims 16-20
**characterised in that**
a combination and/or derivation of signal processing algorithms is carried out in a digital hearing device.

22. Method for adjusting audiological/acoustic parameters in a hearing device according to one of claims 1 and 10,
**characterised in that**
a basic programming/reprogramming of the hearing device is carried out by way of a generator integrated in the hearing device having an associated generator controller.

23. Method according to claim 22,
**characterised in that**
user-specific parameters or parameter groups are adjusted during the basic programming/reprogramming of the hearing device at different levels of the generator signals.

24. Method according to one of claims 22 or 23,
**characterised in that**
user-specific parameters or parameter groups are adjusted by way of further trimmers connected to an external unit during the basic programming/reprogramming.

25. Method according to one of claims 22-24,
**characterised in that**
a programming or a supplementary programming is carried out by way of a programming socket.

## Revendications

1. Prothèse auditive comportant un microphone, un dispositif de traitement de signal, un haut-parleur et des trimmers pour le réglage de paramètres audiologiques / acoustiques,
**caractérisée par le fait qu'**un dispositif d'association (16) est prévu pour la réunion et/ou la déduction de paramètres audiologiques / acoustiques, plusieurs paramètres réunis et/ou déduits étant alors réglables par l'intermédiaire d'au moins un trimmer (10, 11, 12, 13).

2. Prothèse auditive selon la revendication 1,
**caractérisée par le fait que** la réunion et/ou la déduction de paramètres audiologiques / acoustiques dans le dispositif d'association (16) sont modifiables.

3. Prothèse auditive selon la revendication 1 ou 2,
**caractérisée par le fait que** le dispositif d'association (16) pour la réunion et/ou la déduction de paramètres audiologiques / acoustiques est programmable.

4. Prothèse auditive selon l'une des revendications 1 à 3,
**caractérisée par le fait qu'**un élément détecteur (18) est prévu pour l'acquisition de signaux utiles / parasites actuels.

5. Prothèse auditive selon la revendication 4,
**caractérisée par le fait que** l'élément détecteur (18) est relié au dispositif d'association (16) pour le réglage de la réunion et/ou de la déduction de paramètres audiologiques / acoustiques.

6. Prothèse auditive selon l'une des revendications 1 à 5,
**caractérisée par le fait qu'**une unité externe (19) est prévue pour le réglage des paramètres audiologiques / acoustiques de la prothèse auditive.

7. Prothèse auditive selon la revendication 6,
**caractérisée par le fait que** l'unité externe (19) est conçue comme une unité de réglage avec des trimmers et/ou d'autres éléments de commande.

8. Prothèse auditive selon l'une des revendications 6 ou 7,
**caractérisée par le fait que** l'unité externe (19) est un système informatique programmable.

9. Prothèse auditive selon l'une des revendications 1 à 8,
**caractérisée par le fait que** le dispositif d'association (16) est une unité de mémorisation, avantageusement une mémoire non volatile.

10. Prothèse auditive selon la revendication 1,
**caractérisée par le fait qu'**un générateur (21) avec une commande de générateur (22) est prévu pour la programmation de base ou la reprogrammation de la prothèse auditive.

11. Prothèse auditive selon la revendication 10,
**caractérisée par le fait que** le générateur (21) est conçu comme un générateur de son, de bruit et/ou d'impulsion de bruit.

12. Prothèse auditive selon la revendication 10 ou 11,
**caractérisée par le fait que** la commande de générateur (22) est réglable par l'intermédiaire d'un élément de commande (24).

13. Prothèse auditive selon l'une des revendications 10 à 12,
**caractérisée par le fait que** d'autres trimmers (12, 13) reliés au dispositif de traitement de signal (17) servent au réglage de paramètres ou de groupes de paramètres spécifiques à l'utilisateur lors de la programmation de base ou de la reprogrammation.

14. Prothèse auditive selon la revendication 12 ou 13,
**caractérisée par le fait que** les autres trimmers (12, 13) et/ou l'élément de commande (24) sont reliés par l'intermédiaire d'une unité externe (19) au dispositif de traitement de signal (17).

15. Prothèse auditive selon l'une des revendications 10 à 14,
**caractérisée par le fait qu'**une prise de programmation (23) est prévue pour la programmation de base ou la reprogrammation de la prothèse auditive par l'intermédiaire d'une unité informatique externe.

16. Procédé de réglage de paramètres audiologiques / acoustiques dans une prothèse auditive, notamment en vue d'une utilisation dans une prothèse auditive selon l'une des revendications 1 à 9,
**caractérisé par le fait que** plusieurs paramètres audiologiques / acoustiques sont réunis et/ou déduits et que les paramètres réunis et/ou déduits sont réglés par des trimmers (10, 11, 12, 13).

17. Procédé selon la revendication 16,
**caractérisé par le fait que** la réunion et/ou la déduction de paramètres audiologiques / acoustiques sont modifiables.

18. Procédé selon l'une des revendications 16 ou 17,
**caractérisé par le fait que** l'on effectue une acquisition et/ou évaluation des signaux utiles / parasites actuels.

19. Procédé selon l'une des revendications 16 à 18,
**caractérisé par le fait que** l'on effectue la réunion et/ou la déduction des paramètres tout en s'adaptant à l'acquisition et/ou évaluation des signaux utiles / parasites.

20. Procédé selon l'une des revendications 16 à 19,
**caractérisé par le fait que** l'on effectue une réunion et/ou déduction des paramètres audiologiques / acoustiques du dispositif de traitement de signal, notamment des paramètres de l'élément PC (Peak-Clipping), d'un préamplificateur, d'un filtre de bande, d'un contrôle de gain automatique AGC des graves, d'un contrôle de gain automatique AGC des aiguës, d'un contrôle de gain automatique AGC de sortie (AGCO), d'un amplificateur des aiguës et/ou d'un amplificateur des graves.

21. Procédé selon l'une des revendications 16 à 20,
**caractérisé par le fait que** l'on effectue dans une prothèse auditive numérique une réunion et/ou déduction d'algorithmes de traitement de signal.

22. Procédé de réglage de paramètres audiologiques / acoustiques dans une prothèse auditive selon l'une des revendications 1 et 10 à 15,
**caractérisé par le fait que** l'on effectue une programmation de base ou une reprogrammation de la prothèse auditive par l'intermédiaire d'un générateur intégré dans la prothèse auditive et muni d'une commande de générateur associée.

23. Procédé selon la revendication 22,
**caractérisé par le fait que** l'on effectue un réglage de paramètres ou de groupes de paramètres spécifiques à l'utilisateur lors de la programmation de base ou de la reprogrammation de la prothèse auditive pour différents niveaux de signal de générateur.

24. Procédé selon l'une des revendications 22 ou 23,
**caractérisé par le fait que**, lors de la programmation de base ou de la reprogrammation, on règle des paramètres ou des groupes de paramètres spécifiques à l'utilisateur par l'intermédiaire d'autres trimmers reliés à une unité externe.

25. Procédé selon l'une des revendications 22 à 24,
**caractérisé par le fait que** l'on effectue une programmation ou une programmation complémentaire par l'intermédiaire d'une prise de programmation.
